# EUROPÄISCHE PATENTSCHRIFT

(11) **EP 1 080 249 B1**
(45) Veröffentlichungstag und Bekanntmachung des Hinweises auf die Patenterteilung: **03.09.2003**
(21) Anmeldenummer: 00916759.4
(22) Anmeldetag: 24.02.2000
(51) Int. Cl.: C23F 1/02

(54) **VERFAHREN ZUM EINBRINGEN MINDESTENS EINER NUT IN EINE BOHRUNG**
METHOD FOR INSERTING AT LEAST ONE GROOVE INTO A BOREHOLE
PROCEDE DE REALISATION D'AU MOINS UNE RAINURE DANS UN ALESAGE

(30) Priorität: 24.02.1999 DE 19907927
(43) Veröffentlichungstag der Anmeldung: 07.03.2001
(73) Patentinhaber: SIEMENS AKTIENGESELLSCHAFT, 80333 München (DE)
(72) Erfinder: AUGUSTIN, Ulrich, D-71394 Kernen (DE)
(86) Internationale Anmeldenummer: DE0000519
(87) Internationale Veröffentlichungsnummer: WO00050665

(56) Entgegenhaltungen:
- EP-A- 0 596 110
- US-A- 3 751 313
- US-A- 5 855 802
- DATABASE WPI Section Ch, Week 198447 Derwent Publications Ltd., London, GB; Class M14, AN 1984-293557 XP002141283 & SU 1 082 863 A (VITEB LIGHT IND TEC), 30. März 1984 (1984-03-30)

## Beschreibung

Die Erfindung betrifft ein Verfahren zum Einbringen mindestens einer Nut in eine Bohrung.

Es werden beispielsweise in Zylinderbohrungen von Schiebeventilen Steuernuten benötigt, die nur geringe Toleranzen aufweisen. Mit den üblichen mechanischen Verfahren wie bespielsweise Zylinderinnenschleifen oder Zylinderinnenfräsen können allerdings nur Toleranzen von etwa ± 20 µm erreicht werden, was für Anwendungen bei Kraftstoffinjektoren nicht ausreichend ist.

Aufgabe der Erfindung ist es daher, ein Verfahren anzugeben, mit dem Nuten mit wesentlich kleineren Toleranzen in eine Bohrung eingebracht werden können.

Die Aufgabe wird gelöst durch ein Verfahren gemäß Patentanspruch 1. Ausgestaltungen und Weiterbildungen des Erfindungsgedankens sind Gegenstand von Unteransprüchen.

Beim erfindungsgemäßen Verfahren ist zunächst vorgesehen, eine fotoempfindliche Schicht auf die Innenfläche der Bohrung aufzubringen. Das Aufbringen der fotoempfindlichen Schicht kann dabei durch Sprühen, Tauchen oder durch mechanisches Auftragen mittels Bürsten, Pinseln oder Schwämmen erfolgen. Geeignet hierfür sind insbesondere flüssige fotoempfindliche Materialien wie beispielsweise Fotolack. Dabei ist zu beachten, daß die fotoempfindliche Schicht gegenüber nachfolgend angewandten Ätzprozessen unempfindlich ist. Wird z.B. flüssiger Fotolack aufgetragen, so ist eine gebrauchsfähige fotoempfindliche Schicht erst nach einer bestimmten Trocknungszeit gegeben. Danach kann die Belichtung der fotoempflindlichen Schicht entsprechend dem gewünschten Verlauf der Nuten vorgenommen werden. Dazu wird ein geeignetes Belichtungsmuster derart auf die fotoempfindliche Schicht aufbelichtet, daß nach einem Entwicklungsschritt ein Ätzen an den Stellen möglich wird, an denen später die Nut bzw. die Nuten zu Liegen kommen sollen. Die Belichtungsmuster sind dabei an die gegebene fotoempfindliche Schicht anzupassen derart, daß bei einer fotopositiven Schicht die belichteten Stellen und bei einer fotonegativen Schicht die unbelichteten Stellen entwikkelt und die darunterliegenden Stellen freigelegt werden.

Nach dem Belichten wird die belichtete fotoempfindliche Schicht mittels geeigneter Chemikalien entwickelt, wobei die belichteten bzw. unbelichteten Stellen der Fotoschicht entfernt werden. Bevorzugt werden dabei einstufige Entwicklungsprozesse gewählt, jedoch können auch in gleicher Weise auch mehrstufige Entwicklungsprozesse vorgesehen werden.

Nachdem die Stellen, an denen die Nut bzw. die Nuten vorgesehen sind, von der fotoempfindlichen Schicht befreit wurden, wird ein Ätzmittel in die Bohrung eingebracht. Das Ätzmittel wird für eine bestimmte Zeitdauer in der Bohrung belassen und anschließend aus der Bohrung beispielsweise durch Auskippen oder durch Absaugen entfernt. Die Tiefe der Nut hängt dabei von der Stärke des Ätzmittels als auch von der Zeitdauer des Verbleibs in der Bohrung ab. Da die fotoempfindliche Schicht unempfindlich ist gegenüber dem Ätzmittel wird nur an den Stellen, an denen sich keine fotoempfindliche Schicht befindet, geätzt. Nach Entfernen des Ätzmittels werden schließlich auch die verbleibenden Teile der fotoempfindlichen Schicht beispielsweise durch Behandlung mit Lösungsmittel entfernt.

Bevorzugt werden vor dem Aufbringen der fotoempfindlichen Schicht die Innenflächen der Bohrung oberflächenbehandelt. Darüberhinaus können nach dem Ätzen die geätzten Stellen durch mechanisches Schleifen oder Fräsen vertieft werden. Letzteres kann unmittelbar nach dem Entfernen des Ätzmittels oder nach dem Entfernen der restlichen fotoempfindlichen Schicht erfolgen.

Die Belichtung kann dabei entweder mittels einer einen Lichtstrahl erzeugenden Lichtquelle in Verbindung mit mindestens einem den Lichtstrahl umlenkenden, in der Bohrung verschiebbaren, rotierenden Spiegel oder mittels einer Lichtquelle, die in einem transparenten Innenzylinder mit Belichtungsmuster erzeugenden Abschattungen untergebracht ist, oder mittels einer einen Lichtschall erzeugenden, in die Bohrung eingeführten, dreh- und verschiebbaren Punktlichtquelle erfolgen. Beim Lichtwellenleiter kann insbesondere ein spitz zulaufendes Ende vorgesehen werden, an dem der Lichtstrahl seitlich abgelenkt wird. Alternativ kann der Lichtwellenleiter auch ein axiale Abstrahlcharakteristik aufweisen und in der Bohrung abgeknickt sein. Schließlich kann zur Erzeugung eines Belichtungsmusters die Lichtquelle abhängig von der Position des Lichtwellenleiters ein- oder ausgeschaltet werden.

Die Erfindung wird nachfolgend anhand der in den Figuren der Zeichnung dargestellten Ausführungsbeispiele näher erläutert, wobei gleiche Elemente mit gleichen Bezugszeichen versehen sind. Es zeigt:
- Figur 1: eine allgemeine Ausführungsform eines erfindungsgemäßen Verfahrens einschließlich eines Belichtungsschrittes,
- Figur 2: eine erste Ausführungsform des Belichtungsschrittes,
- Figur 3: eine zweite Ausführungsform des Belichtungsschrittes,
- Figur 4: eine dritte Ausführungsform des Belichtungsschrittes,
- Figur 5: eine vierte Ausführungsform des Belichtungsschrittes,
- Figur 6: eine fünfte Ausführungsform des Belichtungsschrittes,
- Figur 7: eine sechste Ausführungsform des Belichtungsschrittes, und
- Figur 8: eine siebte Ausführungsform des Belichtungsschrittes.

Bei dem Ausführungsbeispiel nach Figur 1 ist eine Bohrung 1 in einen Festkörper, beispielsweise ein Ventilgehäuse 2 eingebracht. Die Innenfläche 3 der Bohrung 1 ist beispielsweise durch Schleifen, anschließendem Polieren und schließlich Eloxieren oberflächenbehandelt. Das Ergebnis dieses Verfahrensschrittes ist in Figur la dargestellt.

Als nächstes wird eine fotoempfindliche Schicht 4 auf die oberflächenbehandelte Innenseite 3 der Bohrung 1 aufgebracht. Dies erfolgt beispielsweise durch Aufsprühen von flüssigem, fotoempfindlichem Lack auf die Innenwand 3 der Bohrung 1. Der Lack enthält Lösungsmittel, die während des Trocknungsvorganges verdunsten. Nach dem Trocknen bildet der Lack eine ausgehärtete, fotoempfindliche Schicht, welche gegenüber Säuren resistent ist, jedoch durch Lösungsmittel entfernt werden kann. Das Ergebnis dieses Verfahrensschrittes ist in Figur 1b dargestellt.

Geht man nun beispielsweise von einem fotopositiven Lack aus, so ist an den Stellen, an denen eine Nut gewünscht wird, eine ausreichende Belichtung erforderlich. Dazu wird ein durch eine Lichtquelle 5 erzeugter Lichtstrahl 6 durch entsprechende Lichtführungsmittel 7 (beispielsweise einen Spiegel etc.) das Licht auf die gewünschte Stelle gerichtet und somit ein Belichtungsmuster 8 bestehend aus belichteten und unbelichteten Stellen auf der fotoempfindlichen Schicht 4 erzeugt. Durch Verändern der Lage der Lichtführungsmittel 7 und/oder der Lichtquelle 5 sowie durch Ein- und Ausschalten der Lichtquelle 5 können somit an verschiedenen Stellen Belichtungen vorgenommen und somit unterschiedliche Belichtungsmuster erzeugt werden. Figur lc zeigt dabei das Ergebnis eines Zwischenschrittes bei der Belichtung.

Als nächstes folgen das Entwickeln der fotoempfindlichen Schicht 3 sowie das Ätzen der Nuten. Dazu wird auf einer Seite der Bohrung 1 ein Zulauf 9 und auf der anderen Seite der Bohrung 1 ein Ablauf 10 mit jeweils dem gleichen Querschnitt wie die Bohrung 1 an das Ventilgehäuse 2 unter Verwendung von Dichtringen 11 angesetzt. Danach wird die Bohrung 1 mit einer Entwicklerflüssigkeit (z.B. starke Lauge) für eine bestimmte, zur Entwicklung der fotoempfindlichen Schicht 3 ausreichenden Zeit durchspült. Anschließend wird die Bohrung in gleicher Weise mit einem Ätzmittel (starke Säure) für eine bestimmte Zeit durchspült. Die Zeitdauer hängt davon ab, wie tief geätzt werden soll. Nach dem Ätzen wird ein Lösungsmittel eingespült, um die verschiedenen Lackschichten abzulösen und zu entfernen. Zum Abschluß wird die Bohrung 1 beispielsweise mit einem Spülmittel gereinigt. Ein Einbringen von Spülmittel oder einer anderen Wässerungslösung kann darüber hinaus auch zwischen Entwickler und Ätzmittel und/oder Ätzmittel und Lösungsmittel in die Bohrung 1 eingespült werden. Der Zulauf 9 und der Ablauf 10 sind dabei selbtredend gegenüber den verwendeten Flüssigkeiten resistent. Figur 1d zeigt dabei den Zustand vor dem Einbringen des Lösungsmittels.

Schließlich werden in einem letzten Arbeitsgang die Nuten 12 durch Schleifen (oder alternativ durch Fräsen) in toleranzsicherem Abstand von den geätzten Nutenkanten - Vertiefungen 13 bildend - vertieft. Den Zustand nach dem Vertiefen zeigt Figur 1e.

Während die Verfahrensschritte nach dem Belichten keine größeren Probleme aufwerfen, ist jedoch ein genaues Belichten innerhalb der Bohrung 1 schwieriger. Im folgenden werden daher verschiedene Möglichkeiten einer präzisen Belichtung anhand von Beispielen näher erläutert.

Bei dem Ausführungsbeispiel nach Figur 2 erfolgt die Belichtung mittels einer in die Bohrung 1 eingeführten stabförmigen Lichtquelle 14, die von einem transparenten Zylinder 15 umgeben ist. An dem transparenten Zylinder 15 sind außen Abschattungen 16 aufgebracht, die zusammen mit den nicht abgeschatteten Bereichen des transparenten Innenzylinders 15 ein Belichtungsmuster 8 ergeben. Beim vorliegenden Ausführungsbeispiel wird ein Fotonegativlack als fotoempfindliche Schicht 4 verwendet, so daß die Abschattungen 16 die Stellen kennzeichnen, an denen später jeweils eine Nut geätzt werden soll. Bei Verwendung eines Fotopositivlacks dagegen würden diese Stellen nicht abgeschattet werden. Der transparente Zylinder 15 enthält Ausformungen 17, die als Anschlag beim Einführen in die Bohrung 1 dienen. Damit wird die genaue Lage des Belichtungsmusters reproduzierbar eingestellt.

Nach dem Einführen wird die Lichtquelle 14 für eine bestimmte Zeitdauer, die ausreichend ist für die Belichtung der fotoempfindlichen Schicht 4 eingeschaltet. Nach dem Ausschalten der Lichtquelle 14 werden die Lichtquelle 14 und der transparente Zylinder 15 aus der Bohrung 1 wieder herausgezogen.

Bei der in Figur 3 gezeigten Ausführungsform wird beispielsweise durch eine Lasereinheit 18 ein Lichtstrahl 19 erzeugt und parallel zur Längsachse der Bohrung 1 in die Bohrung 1 geführt. Von der gegenüberliegenden Seite der Bohrung 1 wird eine Welle 20 eingeführt, an derem sich in der Bohrung 1 befindlichen Ende ein Spiegel 21 unter 45° zur Längsachse der Bohrung 1 angeordneter ist. Die Welle 20 ist dabei drehbar, so daß bei einer Umdrehung der Welle 20 ein die Innenfläche der Bohrung 1 umschließender, belichteter Ring erzeugt wird. Anstelle eines Winkels von 45° können auch davon abweichende Winkel verwendet werden, jedoch ergibt ein Winkel von 45° eine homogenere Ausleuchtung als davon abweichende Winkel. Die Welle 20 kann dabei mit in der Zeichnung nicht gezeigten Mitteln zur Feinjustierung der Position versehen werden.

Gegenüber Figur 3 ist die Ausführungsform nach Figur 4 dahingehend abgeändert, daß anstelle eines einzigen Spiegels drei einzelne Spiegel 22 vorgesehen sind. Die drei Spiegel 22 sind in einem glasklaren, zylinderförmigen Kunstharzkörper (Zylinder 23) jeweils unter einem Winkel von 45° zur Längsachse sowie in axialer und radialer Richtung einander gegenüber versetzt eingegossen. Der Zylinder 23 wird dabei von einer Seite in die Bohrung 1 eingeführt, während von der anderen Seite ein Lichtstrahl 19 von der Breite der Bohrung 1 in die Bohrung 1 gerichtet wird. Der Vorteil der Anordnung nach Figur 4 gegenüber der Anordnung nach Figur 3 besteht darin, daß der Zylinder 23 nicht wie die Welle 20 aus Figur 3 in der Bohrung 1 axial verschoben werden muß, um Belichtungen für mehrere Nuten an verschiedenen Orten mit hoher Genauigkeit durchzuführen.

Die Ausführungsform aus Figur 5 ist gegenüber der Ausführungsform nach Figur 3 dahingehend abgeändert, daß eine Welle 24 an ihrem in der Bohrung 1 befindlichen Ende anstelle eines Planspiegels 21 wie in Figur 3 einen Kegelstumpf 25 mit verspiegelten Mantelflächen aufweist. Die Mantelflächen weisen dabei einen Winkel von 45° zur Längsachse der Bohrung 1 auf. Ein von der Lichtquelle 18 erzeugter Lichtstrahl 19 wird dabei an den Mantelflächen des Kegelstumpfes 25 um 90° in Richtung der Innenfläche der Bohrung 1 abgelenkt und erzeugt dort das Belichtungsmuster 8.

Bei dem Ausführungsbeispiel nach Figur 6 wird eine Punktlichtquelle 26 in die Bohrung 1 eingeführt. Die Punktlichtquelle 26 kann dabei beispielsweise durch eine Miniaturglühlampe oder eine Leuchtdiode gegeben sein und zur scharfen Begrenzung des Belichtungsfeldes Blenden 27 und 28 aufweisen. Die Blenden 27 und 28 stehen dabei senkrecht zu der Innenfläche der Bohrung 1 sowie senkrecht zur Längsachse der Bohrung 1. Die Punktlichtquelle 26 ist über eine Zuleitung 29 und einen Schalter 30 an eine Stromversorgung 31 angeschlossen. Die Punktlichtquelle wird folglich in die Bohrung 1 eingeführt, in die geeignete Position gebracht und mittels des Schalters 30 zum Leuchten gebracht. Zum Positionieren der Punktlichtquelle 26 können verschiedene, in der Zeichnung nicht näher dargestellte Apparaturen verwendet werden, welche beispielsweise mit der Punktlichtquelle 26 starr verbunden sind und die beispielsweise die Zuleitung 29 umschließen.

In Figur 7 wird das Licht einer Lichtquelle 32 mittels eines Lichtleiters 33, der in der Bohrung 1 rechtwinklig abgeknickt ist, auf die zu belichtenden Abschnitte der Innenwand der Bohrung 1 gelenkt. Beispielsweise durch Drehen des geknickten Lichtleiters 33 läßt sich ein radial umlaufendes Belichtungsmuster in der Bohrung erzielen, während durch Verschieben des Lichtleiters 33 in Längsrichtung ein axiales Muster erzeugen läßt.

Beim Ausführungsbeispiel nach Figur 8 ist ein Lichtwellenleiter an seinem in der Bohrung 1 befindlichen Ende derart ausgebildet, daß das Ende eine kegelstumpfförmige Ausnehmung 37 aufweist. Die Ausnehmung 37 weist in ihrer an den Lichtleiter 33 grenzende Mantelfläche einen Winkel von 45° zur Längsachse der Bohrung 1 auf. Das von einer Lichtquelle 34 erzeugte Licht wird mittels des Lichtleiters 35 als Lichtstrahl 36 auf die Ausnehmung 37 geleitet und von dort in rechtem Winkel zur Längsachse auf die Innenfläche der Bohrung 1 projeziert. Die Mantelfläche der Ausnehmung 37 kann dabei bei Bedarf verspiegelt sein. Durch das abgelenkte Licht werden wiederum Belichtungsmuster 8 auf der fotoempfindlichen 4 Schicht der Bohrung 1 erzeugt.

## Patentansprüche

1. Verfahren zum Einbringen mindestens einer Nut in eine Bohrung mit den Verfahrensschritten:
a) Aufbringen einer fotoempfindlichen Schicht (4) auf die Innenfläche (3) der Bohrung (1);
b) Belichtung der fotoempfindlichen Schicht (4) nach einem dem gewünschten Verlauf der Nut(en) (12) entsprechenden Belichtungsmuster (8);
c) Entfernen von durch das Belichtungsmuster (8) ausgewählten Teilen der fotoempfindlichen Schicht (4) mittels fotochemischer Entwicklung;
d) Einbringen eines Ätzmittels in die Bohrung (1) zum Ätzen an den von der fotoempfindlichen Schicht (4) nicht bedeckten Stellen der Bohrung (1);
e) Entfernen der verbleibenden Teile der fotoempfindlichen Schicht (4).

2. Verfahren nach Anspruch 1, bei dem die Innenfläche (3) der Bohrung (1) vor dem Aufbringen der fotoempfindlichen Schicht (4) oberflächenbehandelt wird.

3. Verfahren nach einem der vorherigen Ansprüche, bei dem die geätzten Stellen durch mechanisches Schleifen vertieft werden.

4. Verfahren nach einem der Ansprüche 1 bis 3, bei dem die Belichtung mittels einer einen Lichtstrahl (19) erzeugenden Lichtquelle (18) und mindestens eines den Lichtstrahl (18) umlenkenden, in der Bohrung verschiebbaren, rotierenden Spiegels (21, 22) erfolgt.

5. Verfahren nach einem der Ansprüche 1 bis 3, bei dem die Belichtung mittels einer einen Lichtstrahl (19) erzeugenden Lichtquelle (18) und mindestens eines den Lichtstrahl (19, 36) umlenkenden, in der Bohrung (1) bewegbaren Lichtleiters (33, 35) erfolgt.

6. Verfahren nach Anspruch 5, bei dem der Lichtleiter (35) ein nach innen spitz zulaufendes Ende (37) aufweist, an dem der Lichtstrahl (36) seitlich abgelenkt wird.

7. Verfahren nach Anspruch 5, bei dem der Lichtleiter (33) in der Bohrung (1) abknickt ist.

8. Verfahren nach einem der Ansprüche 1 bis 3, bei dem die Belichtung mittels einer Lichtquelle (14) erfolgt, die in einem transparenten Innenzylinder (15) mit das Belichtungsmuster erzeugenden Abschattungen (16) untergebracht ist.

9. Verfahren nach einem der Ansprüche 1 bis 3, bei dem die Belichtung mittels einer in die Bohrung (1) eingeführten, dreh-und verschiebbaren Punktlichtquelle (26) erfolgt.

10. Verfahren nach einem der vorherigen Ansprüche, bei dem zur Erzeugung des Belichtungsmusters die Lichtquelle einoder ausgeschaltet wird.

## Claims

1. Method for inserting at least one groove in a hole with the method stages:
a) Application of a photo-sensitive coating (4) to the internal surface (3) of the hole (1);
b) Exposure of the photo-sensitive coating (4) according to an exposure template (8) corresponding to the required pattern of the groove(s) (12);
c) Removal of the parts of the photo-sensitive coating (4) selected by the exposure template (8) by means of photo-chemical development;
d) Introduction of an etching agent into the hole (1) to etch the points in the hole (1) not covered by the photo-sensitive coating (4);
e) Removal of the remaining parts of the photo-sensitive coating (4).

2. Method according to Claim 1, in which the internal surface (3) of the hole (1) is surface-treated before application of the photo-sensitive coating (4).

3. Method according to one of the preceding claims, in which the etched points are deepened by mechanical grinding.

4. Method according to one of Claims 1 to 3, in which exposure takes place by means of a light source (18) generating a light beam (19) and at least one rotating mirror (21, 22), which can be moved within the hole and which deflects the light beam (18).

5. Method according to one of Claims 1 to 3, in which exposure takes place by means of a light source (18) generating a light beam (19) and at least one optical fibre (33, 35), which can be moved within the hole (1) and which deflects the light beam (19, 36).

6. Method according to Claim 5, in which the optical fibre (35) has an inwardly tapering end (37), at which the light beam (36) is deflected sideways.

7. Method according to Claim 5, in which the optical fibre (33) is offset in the hole (1).

8. Method according to one of Claims 1 to 3, in which exposure takes place by means of a light source (14), which is housed in a transparent inner cylinder (15) with shades (16) generating the exposure template.

9. Method according to one of Claims 1 to 3, in which exposure takes place by means of a rotatable and movable point light source (26) inserted in the hole
(1).

10. Method according to one of the preceding claims, in which the light source is switched on or off to generate the exposure template.

## Revendications

1. Procédé pour réaliser au moins une rainure dans un alésage, comportant les étapes de procédé suivantes:
a) Application d'une couche photosensible (4) sur la surface interne (3) de l'alésage (1),
b) Eclairage de la couche photosensible (4) d'après une matrice d'éclairement (8) correspondant au tracé souhaité de la ou des rainures (12),
c) Enlèvement, au moyen d'un développement photochimique, de parties de la couche photosensible (4) choisies au moyen de la matrice d'éclairage (8),
d) Introduction d'un agent de corrosion dans l'alésage (1) pour effectuer une corrosion des endroits de l'alésage (1) non recouverts par la couche photosensible (4).
e) Enlèvement des parties restantes de la couche photosensible (4).

2. Procédé suivant la revendication 1, dans lequel on effectue un traitement de surface de la surface intérieure (3) de l'alésage (1) avant l'application de la couche photosensible (4).

3. Procédé suivant l'une des revendications précédentes, dans lequel les endroits corrodés sont évidés par un ponçage mécanique.

4. Procédé suivant l'une des revendications 1 à 3, dans lequel l'éclairage est réalisé au moyen d'une source de lumière (18) produisant un rayon lumineux (19) et d'au moins un miroir tournant (21, 22), pouvant être translaté dans l'alésage et faisant dévier le rayon lumineux (19).

5. Procédé suivant l'une des revendications 1 à 3, dans lequel l'éclairage est réalisé au moyen d'une source de lumière (18) produisant un rayon lumineux (19) et d'au moins un guide optique (33, 35) mobile dans l'alésage (1) et faisant dévier le rayon lumineux (19, 36).

6. Procédé suivant la revendication 5, dans lequel le guide optique (35) présente une extrémité (37) se terminant en pointe vers l'intérieur, sur laquelle le rayon lumineux (36) est dévié latéralement.

7. Procédé suivant la revendication 5, dans lequel le guide optique (33) est coudé dans l'alésage (1).

8. Procédé suivant l'une des revendications 1 à 3, dans lequel l'éclairage est réalisé au moyen d'une source de lumière (14) qui est incorporée dans un cylindre intérieur transparent (15) comportant des zones d'ombre (16) créant la matrice d'éclairement.

9. Procédé suivant l'une des revendications 1 à 3, dans lequel l'éclairage se fait au moyen d'une source de lumière ponctuelle (26) introduite dans l'alésage (1), pouvant tourner ou être translatée.

10. Procédé suivant l'une des revendications précédentes, dans lequel la source de lumière est connectée ou déconnectée pour produire la matrice d'éclairement.
